# EUROPÄISCHE PATENTSCHRIFT

(11) **EP 0 305 321 B1**
(45) Veröffentlichungstag und Bekanntmachung des Hinweises auf die Patenterteilung: **24.03.1993**
(21) Anmeldenummer: 88730191.9
(22) Anmeldetag: 24.08.1988
(51) Int. Cl.: H01H 71/32, H01H 71/26

(54) **Auslösemagnet für einen Leistungsschalter**
Tripping magnet for a circuit breaker
Déclencheur magnétique pour disjoncteur

(30) Priorität: 25.08.1987 US 89298
(43) Veröffentlichungstag der Anmeldung: 01.03.1989
(73) Patentinhaber: SIEMENS AKTIENGESELLSCHAFT, 80333 München (DE)
(72) Erfinder: Boyd, Donald R., Sanford North Carolina 27330 (US)

(56) Entgegenhaltungen:
- EP-A- 0 121 963
- FR-A- 2 033 397
- GB-A- 2 122 031
- US-A- 4 078 219
- US-A- 4 641 117

## Beschreibung

Die Erfindung betrifft einen Auslösemagnet für einen Leistungsschalter, mit einem Anker und einer Betätigungsstange sowie mit einem Dauermagnet zum Festhalten des Ankers in der Ruhestellung entgegen der Wirkung einer den Anker in eine Auslösestellung vorspannenden Speicherfeder und mit einer Hauptwicklung zur wenigstens vorübergehenden Beeinflussung des Magnetfeldes des Dauermagneten derart, daß der Anker in die Auslösestellung überführbar ist, sowie mit einer Steuereinrichtung zur Verstärkung des den Anker in der Ruhestellung haltenden Magnetflusses.

Ein Auslösemagnet dieser Art ist beispielsweise durch die EP-A-0 121 963 bekannt geworden. Soll ein mit einem Auslösemagneten versehener Leistungsschalter ausgelöst werden, so wird die Hauptwicklung so erregt, daß die Wirkung des Dauermagneten auf den Anker aufgehoben oder umgekehrt wird und dadurch der Anker durch die Speicherfeder von dem Dauermagneten abgerissen wird. Die Betätigungsstange stößt dann gegen ein Verriegelungsteil, das die Verklinkungseinrichtung des Leistungsschalters öffnet und die Schaltkontakte dadurch zur Trennung bringt.

Ein Auslösemagnet mit einem Anker und einer Betätigungsstange sowie mit einem Dauermagneten ist auch durch die US-A-4 641 117 bekannt geworden. Der Auslösemagnet ist wahlweise mit zwei Spulen und einem Dauermagneten bestückbar, um die Funktionen eines Arbeitsstromauslösers und eines Unterspannungsauslösers in einem einzigen Gerät zu kombinieren.

Ferner ist durch die US-A-4 078 219 ein elektromagnetisch betätigbares Schütz bekanntgeworden, dessen Betätigungsmagnet eine Hilfswicklung besitzt, die vom Hauptstrom durchflossen wird, wenn dieser über die Lichtbogenhörner fließt. Auf diese Weise sollen die Kontakte des Schützes bei Überstrom geschlossen gehalten werden, auch wenn der normale Haltestrom des Betätigungsmagneten fehlt.

Die bei dem eingangs erwähnten Auslösemagneten vorgesehene Steuereinrichtung dient dazu, fehlerhafte Auslösungen zu vermeiden, die durch mechanische Stöße, Erschütterungen oder Virbrationen verursacht werden können. Es besteht aber darüber hinaus das Problem einer zufälligen Auslösung des Leistungsschalters aufgrund der Magnetfelder, die durch den hohen Lastwechselstrom des Leistungsschalters erzeugt werden, der z. B. 85000 A betragen kann. Das Magnetfeld der Hauptstrombahnen des Leistungsschalters vermag deshalb den Auslösemagneten zu beeinflussen, weil dieser in großer räumlicher Nähe zu den Hauptstrombahnen angeordnet ist. Dieses Magnetfeld vermag in gleicher Weise den Anker mit der Betätigungsstange von dem Dauermagneten abzureißen, wie dies bei einer Erregung der Hauptwicklung des Auslösemagneten geschieht.

Ein bekannter Weg zur Vermeidung einer unbeabsichtigten Auslösung durch ein magnetisches Fremdfeld besteht in der Abschirmung der Hauptwicklung des Auslösemagneten gegen das von dem Laststrom des Leistungsschalters hervorgerufene Magnetfeld. Diese Lösung geht jedoch mit einer Vergrößerung des Auslösemagneten und einer entsprechenden Erhöhung der Herstellungskosten einher. Ist der Laststrom des Leistungsschalters sehr hoch und der Abstand zwischen den Hauptstrombahnen und dem Auslösemagnet besonders gering, so kann sich darüber hinaus die Abschirmung als unwirksam oder als nicht durchfuhrbar erweisen.

Eine andere Möglichkeit zur Behebung der beschriebenen Schwierigkeit besteht darin, daß entweder ein stärkerer Dauermagnet oder eine schwächere Speicherfeder für den Anker des Auslösemagneten verwendet wird. Diese Maßnahmen haben jedoch den Nachteil, daß eine höhere Auslösekraft benötigt wird und dementsprechend die Hauptwicklung stärker dimensioniert werden muß. Abgesehen von der Vergrößerung der Abmessungen entsteht dabei noch der weitere Nachteil, daß die Auslösezeit des Leistungsschalters vergrößert wird und die Steuereinrichtung mehr Energie zur Speisung der Hauptwicklung bereitstellen muß.

Hiervon ausgehend liegt der Erfindung die Aufgabe zugrunde, einen gegen magnetische Fremdfelder unempfindlichen Auslösemagnet zu schaffen.

Diese Aufgabe wird gemäß der Erfindung dadurch gelöst, daß eine weitere, zur Hauptwicklung koaxial angeordnete Hilfswicklung vorgesehen ist und daß die Steuereinrichtung zur Speisung der Hilfswicklung im Sinne einer Verstärkung der Wirkung des Dauermagneten auf den Anker dient, und daß der zugleich als Erfassungsspule für den Belastungsstrom des Leistungsschalters dienenden Hauptwicklung ein vom Belastungsstrom induktiv hervorgerufenes Spannungssignal für die Steuereinrichtung entnehmbar ist.

Zwar wird der Auslösemagnet durch die Hilfswicklung gleichfalls um ein gewisses Maß vergrößert, jedoch verbessert die Hilfswicklung die Arbeitsweise des Auslösemagneten in derart überraschender Weise, daß der Mehraufwand als gering anzusehen ist. Die Hilfswicklung kann nämlich ständig oder nur dann erregt werden, wenn der von dem Laststrom der von der Hauptwicklung bewirkte Magnetfluß so stark ist, daß der Anker in die Auslösestellung bewegt werden konnte.

Ein vorteilhafter Aufbau des Auslösemagneten kann dadurch erzielt werden, daß die Hauptwicklung und die Hilfswicklung auf einem gemeinsamen Spulenkörper angeordnet sind, der einen mit einem Innengewinde versehenen rohrörmigen Wickelkern sowie Schulterteile zur Begrenzung des Wickelraumes aufweist, wobei der Wickelkern unter Bildung eines Flanschteiles über das eine Schulterteil übersteht. Damit wird nicht nur eine einfache Herstellung der Wicklungen, sondern auch die gewünschte Verknüpfung der Magnetflüsse innerhalb des Auslösemagneten am einfachsten erreicht.

Der Auslösemagnet kann einen Polkopf mit einer Endplatte und einen Rohrteil aufweisen, wobei der Polkopf eine Innenbohrung zur Führung des Ankers und eine mit einem Gewinde versehene Außenfläche zur Aufnahme in dem rohrförmigen Wickelkern des Spulenkörpers besitzt und wobei ferner ein Polfuß mit einer Endplatte und einem Rohrteil mit Außengewinde zur Befestigung in dem Innengewinde des Spulenkörpers vorgesehen sein kann. Diese Gestaltung der Teile ermöglicht es, die Bestandteile des Auslösemagneten durch Zusammenschrauben zu montieren.

Im Zusammenhang mit der vorstehend angegebenen Gestaltung können der Polfuß und der Anker jeweils eine Innenbohrung zur Aufnahme der Speicherfeder besitzen und der Polfuß und der Anker können ferner jeweils eine weitere Innenbohrung zur Führung bzw. zur Aufnahme der Betätigungsstange besitzen. Bei dieser Anordnung umgibt die Speicherfeder die Betätigungsstange und ist in der Innenbohrung des Ankers und des Polfußes aufgenommen. Sie ist dadurch gegen äußere Einflüsse vollständig geschützt, wodurch ihre Eigenschaften über einen längeren Zeitraum aufrecht erhalten werden.

Zur Trennung des Spulenkörpers von dem Dauermagneten kann eine Scheibe vorgesehen sein, die auf dem Flanschteil des Spulenkörpers ruht; ferner können Mittel zur Verbindung der Betätigungsstange und des Ankers und ein die Spulenanordnung umschließender, teilweise abschirmender Abschirmzylinder vorgesehen sein. Dieser Abschirmzylinder braucht nur verhältnismäßig geringe Abmessungen auszuweisen, da seine Wirkung durch die Hilfswicklung wesentlich ergänzt wird.

Ein bevorzugtes Ausführungsbeispiel der Erfindung wird unter Bezugnahme auf die beigefügten Zeichnungen beschrieben, in denen
die Figur 1 eine teilweise geschnittene Ansicht eines Auslösemagneten in Übereinstimmung mit einem bevorzugten Ausführungsbeispiel der Erfindung mit einer Magnetflußverschiebungsspule zeigt;
die Figur 2 den Auslösemagnet von unten zeigt;
die Figur 3 einen Schnitt des Auslösemagneten nach der Figur 2 entlang der Linie 3-4 zeigt, wobei der Auslösemagnet in der vorgespannten Ruhestellung gezeigt ist;
die Figur 4 einen Schnitt des Auslösemagneten gemäß der Figur 2 entlang der Linie 3-4 zeigt, wobei der Auslösemagnet in der entspannten Auslösestellung gezeigt ist;
die Figur 5 einen Schnitt des Auslösemagneten gemäß der Figur 4 entlang der Linie 5-5 zeigt und
die Figur 6 ein schematisches Schaltbild einer Steuerschaltung für den Auslösemagneten gemäß den Figuren 1 bis 5 darstellt.

Ausführliche Beschreibung eines bevorzugten Ausführungsbeispieles der Erfindung:
Der in den Figuren 1 bis 5 gezeigte Auslösemagnet 10 umfaßt einen Anker 12, einen Dauermagneten 14, eine Auslöseeinheit 16 mit einer Hilfswicklung 18 und einer Hauptwicklung 20, eine Bohrung 42 zur Führung des Ankers, eine Steuereinrichtung 22, eine Betätigungsstange 28 als Mittel zur Verbindung des Ankers mit dem Leistungsschalter, einen Spulenkörper 24 und eine Speicherfeder 26.

Der Anker 12 enthält eine Öffnung 30, in welcher die Betätigungsstange 28 befestigt ist. Die Betätigungsstange 28 ist in der Bohrung 30 mittels eines Stiftes 32 befestigt, der durch die Betätigungsstange 28 und den Anker 12 hindurchgedrückt ist. Der Anker 12 enthält ferner eine Bohrung 34 zur seitlichen Stützung der Speicherfeder 26. Die Speicherfeder 26 übt ihre Kraft auf den Anker 12 an einer Absatzfläche 36 der Bohrung 34 aus, die am Übergang zu der Bohrung 30 gebildet ist. Diese Kraft wirkt auf den Anker 12 und die Betätigungsstange 28 in Richtung der Auslösestellung.

Die Mittel zur Führung des Ankers 12 umfassen einen Polkopf 38. Der Polkopf 38 umfaßt eine Endplatte 40, eine Innenbohrung 42 und eine Außenfläche 44 mit einem Gewindeteil 46. Die Innenbohrung 42 ist so bemessen, daß der Anker 1 sich innerhalb der Innenbohrung 42 frei geradlinig verschieben kann.

Die Wicklungen 18 und 20 sind auf einen Spulenkörper 24 aufgewickelt, der einen ersten Schulterteil 52, eine zweiten Schulterteil 54 und einen rohrförmigen Wickelkern 56 aufweist. Die Hauptwicklung 20 ist auf den Wickelkern 56 gewickelt und von der Hilfswicklung 18 durch eine Zwischenlage 50 aus einem Isoliermaterial getrennt. Die Hilfswicklung 18 ist über die Hauptwicklung 20 gewickelt.

Der rohrförmige Wickelkern 56 umfaßt einen Gewindeteil 58, der zur Aufnahme des Gewindeteiles 46 des Polkopfes 38 und des Gewindeteiles 70 eines Polfußes 64 vorgesehen ist. Der Schulterteil 54 des Spulenkörpers 24 ist an dem Wickelkern 56 in der Weise angebracht, daß ein Flanschteil 60 an dem einen Ende des Spulenkörpers 24 gebildet wird. Der Flanschteil 60 zentriert eine Scheibe 62 zwischen dem Permanentmagneten 14 und dem zweiten Schulterteil 54 des Spulenkörpers 24.

Der Polfuß 64 führt die Betätigungsstange 28, stützt die Speicherfeder 26 seitlich und zentriert den Dauermagneten 14. Der Polfuß 64 umfaßt eine Endplatte 66 sowie einen zylindrischen Ansatz 68 mit einem äußeren Gewindeteil 70. Der Polfuß 64 enthält ferner eine Bohrung 72 zur Aufnahme der Speicherfeder 26. Die Reaktionskraft der durch die Speicherfeder 26 ausgeübten Kraft wirkt auf die Absatzfläche 74 am Übergang einer der Betätigungsstange 28 angepaßten Bohrung 69 und der Bohrung 72. Die Endplatte 66 enthält Gewindelöcher 76, die zur Aufnahme von Schrauben 78 zur Befestigung der Auslösespule 10 innerhalb des nicht gezeigten Leistungsschalters vorgesehen sind. Wie die Figur 4 zeigt, dient die Endplatte 66 außerdem als Anschlag für die an der Betätigungsstange 28 angebrachte Anschlagmutter 80. Ein erster Abschirmzylinder 82 und ein zweiter Abschirmzylinder 84 zur Abschirmung der Auslöseeinheit 16 sind in den Figuren 1 bis 4 gezeigt. Diese dienen zur Abschirmung der Spuleneinheit 16 gegen äußere Magnetfelder und dienen auch zum Schutz der Bestandteile der Auslösespule gegen Umgebungseinflüsse.

Um die Auslösespule 10 zu montieren, wird der Spulenkörper 24 an dem Polkopf 38 mittels der Gewindeteile 46 und 58 des Polkopfes 38 und des Spulenkörpers 24 befestigt. Anschließend wird der Abschirmzylinder 82 über die Schulterteile 52 und 54 des Spulenkörpers 24 geschoben, und die Scheibe 62 wird auf dem Flanschteil 60 des Spulenkörpers 24 zentriert. Der Dauermagnet 14 wird auf dem Polfuß 64 zentriert, und der Polfuß 64 wird dann innerhalb des Spulenkörpers 24 mittels der Gewindeteile 70 und 58 des Polfußes 64 und des Spulenkörpers 24 befestigt. Der Abschirmzylinder 84 wird dann über die Endplatten 40 und 66 des Polkopfes 38 und des Polfußes 64 geschoben und in der vorgesehenen Stellung durch nicht gezeigte Befestigungsmittel befestigt. Schließlich werden der Anker 12 und die Betätigungsstange 28 gemeinsam durch den Stift 32 verbunden und innerhalb der Innenbohrung 42 des Polkopfes 42 eingefügt, nachdem die Speicherfeder 26 innerhalb der Bohrung 72 des Polfußes 64 eingefügt worden ist. Der Anker 12 wird innerhalb der Innenbohrung 42 so angeordnet, daß die Anschlagmutter 80 an der Betätigungsstange 28 befestigt werden kann.

In den Figuren 3 und 4 weist eine einzelne Linie schematisch auf die Verbindung der Wicklungen 18 und 20 mit der Steuereinrichtung 22 hin. Beispielsweise kann die in der Figur 6 gezeigte Schaltung zur Speisung der Wicklungen 18 und 20 und zur Steuerung der Stellung (Ruhestellung oder freigegeben) des Ankers 12 zum Zweck der Auslösung des Leistungsschalters benutzt werden. Wenn ein Steuersignal an den ersten Transistor 88 angelegt wird, wird die Hilfswicklung 18 gespeist. Wird ein Signal an den zweiten Transistor 90 angelegt, so wird die Hauptwicklung 20 gespeist (die Wicklungen 18 und 20 sind in der Figur 6 schematisch angedeutet).

### Wirkungsweise:

Die Wirkungsweise des Auslösemagneten 10 ist am besten anhand der Figuren 3 und 4 ersichtlich. Die Figur 3 zeigt den Anker 12 in der Ruhestellung mit gespannter Speicherfeder 26, während die Figur 4 den Anker 12 in der Auslösestellung mit entspannter Speicherfeder 26 zeigt.

Der Anker 12 und die Betätigungsstange 28 werden duch den Magnetfluß des Dauermagneten 14 und den bei Speisung der Hilfswicklung 18 gegebenenfalls erzeugten Magnetfluß in die Ruhestellung bewegt und in dieser vorgespannten Stellung gehalten. Die Hilfswicklung 18 kann als Verstärkerspule bezeichnet werden, da sie den Magnetfluß des Dauermagneten 14 verstärkt oder vergrößert. Der von der Hilfswicklung 18 erzeugte Magnetfluß ist wichtig, da er den Dauermagneten 14 beim Festhalten des Ankers 12 in der Ruhestellung unterstützt, wenn ein entgegengerichteter Magnetfluß durch die Hauptwicklung 20 oder den Belastungsstrom des Leistungsschalters hervorgerufen wird. Die Hilfswicklung 18 kann ständig erregt sein oder sie kann nur dann erregt sein, wenn der durch den Dauermagneten 14 erzeugte Magnetfluß zum Festhalten des Ankers 12 in der Ruhestellung mit vorgespannter Speicherfeder 26 unzureichend ist. Ein entgegengerichteter Magnetfluß kann durch den Belastungsstrom des Leistungsschalters auftreten.

Die Abschirmzylinder 82 und 84 dienen zur Abschirmung der Hauptwicklung 20 gegen einen Teil des von dem Belastungsstrom des Leistungsschalters hervorgerufenen Magnetflusses. Aufgrund der Beschränkungen, die durch Kosten und Größe gegeben sind, können diese Abschirmungen jedoch nicht so ausgeführt werden, daß sie die Hauptwicklung 20 gegen den Streufluß vollständig abschirmen. Außerdem kann der Dauermagnet 14 nicht so viel stärker ausgebildet werden, daß die ihm entgegenwirkenden Magnetflüsse der Hauptwicklung 20 und des Belastungsstromes überwunden werden, da dann eine größere Hauptwicklung 20 benötigt würde, um den Anker 12 von dem Dauermagneten 14 abzureißen, wenn der Auslösemagnet 10 den Leistungsschalter auslösen soll. Auch ist die Verwendung einer größeren Hauptwicklung 20 problematisch, da dann die Steuereinrichtung eine längere Zeit benötigen würde, um in der Hauptwicklung 20 einen ausreichend starken Magnetfluß zu bewirken, um den Anker 12 von dem Dauermagneten 14 abzureißen. Jedoch kommt es auf den Zeitraum zum Verschieben des Ankers 12 in die Freigabestellung zum Auslösen des Leistungsschalters wesentlich an. Auslösemagnete müssen nämlich rasch auf ein Signal ansprechen können, um einen Schalter auszulösen.

Der Anker 12 und die Betätigungsstange 28 werden in die Auslösestellung verschoben, wenn die Hilfswicklung 18 entregt und die Hauptwicklung 20 erregt wird. Die Hauptwicklung 20 wirkt im erregten Zustand als Magnetflußverschiebungsspule und erzeugt einen ausreichend großen Magnetfluß zur Verschiebung des Magnetflußes in dem Auslösemagneten 10 in der Weise, daß der Anker 12 von dem Dauermagneten 14 abgerissen wird. Zusätzlich kann die Hilfswicklung 18 in dem Sinn erregt werden, daß ein Magnetfluß im wesentlichen in derselben Richtung erzeugt wird, wie ihn die Hauptwicklung 20 bewirkt. Die Speicherfeder 26 unterstützt gleichfalls die Überführung des Ankers 12 in die Auslösestellung.

Die Hauptwicklung 20 dient auch zur Erzeugung eines Rückkopplungssignals für die Steuereinrichtung 22. Der von dem Laststrom des Leistungsschalters hervorgerufene Magnetfluß erzeugt einen Strom in der Hauptwicklung 20. Da dieser Strom eine Funktion des Belastungsstromes ist, vermag die Steuereinrichtung 22 diesen Strom zu erfassen.

Die Abmessungen und die zur Herstellung des Auslösemagneten benutzten Werkstoffe können entsprechend den Anforderungen und den bekannten Grundsätzen technischer Konstruktionen ausgewählt werden. Der Polkopf 38 und der Anker 12 können aus kaltgewalztem Stahl hergestellt sein, der stromlos mit einer unmagnetischen Nickel-Phosphor-Schicht beschichtet ist.

Der Polfuß 64, die Scheibe 62 und die Abschirmung 82 werden aus kaltgewalztem Stahl mit Zinkbeschichtung hergestellt. Der Dauermagnet 14 besteht aus einem keramischen Werkstoff. Zur Herstellung des Spulenkörpers 48 eignet sich farbloses Nylon. Für die Spuleneinheit 16 werden etwa 800 Windungen eines isolierten Drahtes zur Herstellung der Hauptwicklung 20, und etwa 400 Windungen eines isolierten Drahtes zur Herstellung der Hilfswicklung 18 benutzt. Die Betätigungsstange 28 und die Abschirmung 84 werden aus einer Aluminiumlegierung mit der Bezeichnung 6061-T6 hergestellt.

Gegenüber der beschriebenen bevorzugten Ausführungsform der Erfindung kann der Fachmann zahlreiche Änderungen und Abwandlungen vornehmen. Beispielsweise können die angegebenen Materialien verändert werden.

## Patentansprüche

1. Auslösemagnet (10) für einen Leistungsschalter, mit einem Anker (12) und einer Betätigungsstange (28) sowie mit einem Dauermagneten (14) zum Festhalten des Ankers (12) in der Ruhestellung entgegen der Wirkung einer den Anker (12) in die Auslösestellung vorspannenden Speicherfeder (26) und mit einer Hauptwicklung (20) zur wenigstens vorübergehenden Beeinflussung des Magnetfeldes des Dauermagneten (14) derart, daß der Anker (12) in die Auslösestellung überführbar ist, sowie mit einer Steuereinrichtung (22) zur Verstärkung des den Anker (12) in der Ruhestellung haltenden Magnetflusses,
**dadurch gekennzeichnet,** daß eine weitere, zur Hauptwicklung (20) koaxial angeordnete Hilfswicklung (18) vorgesehen ist und daß die Steuereinrichtung (22) zur Speisung der Hilfswicklung (18) im Sinne einer Verstärkung der Wirkung des Dauermagneten (14) auf den Anker (12) dient, und daß der zugleich als Erfassungsspule für den Belastungsstrom des Leistungsschalters dienenden Hauptwicklung (20) ein von dem Belastungsstrom induktiv hervorgerufenes Spannungssignal für die Steuereinrichtung (22) entnehmbar ist.

2. Auslösemagnet nach Anspruch 1, **dadurch gekennzeichnet,** daß die Hauptwicklung (20) und die Hilfswicklung (18) auf einem gemeinsamen Spulenkörper (24) angeordnet sind, der einen mit einem Innengewinde (58) versehenen rohrförmigen Wickelkern (56) sowie Schulterteile (52, 54) zur Begrenzung des Wickelraumes aufweist, wobei der Wickelkern (56) unter Bildung eines Flanschteiles (60) über das eine Schulterteil übersteht.

3. Auslösemagnet nach Anspruch 1 oder 2, **dadurch gekennzeichnet,** daß ein Polkopf (38) mit einer Endplatte (40) und einem Rohrteil vorgesehen ist, wobei der Polkopf (38) eine Innenbohrung (42) zur Führung des Ankers (12) und eine mit einem Gewinde (46) versehene Außenfläche (44) zur Aufnahme in dem rohrförmigen Wickelkern (56) des Spulenkörpers (24) besitzt, und daß ein Polfuß (64) mit einer Endplatte (66) und einem zylindrischen Ansatz (68) mit einem äußeren Gewindeteil (70) zur Befestigung in dem Innengewinde (58) des Spulenkörpers (24) vorgesehen ist.

4. Auslösemagnet nach Anspruch 3,
**dadurch gekennzeichnet,** daß der Polfuß (64) und der Anker (12) jeweils eine Innenbohrung (34, 72) zur Aufnahme der Speicherfeder (26) besitzen und der Polfuß (64) und der Anker (12) ferner jeweils eine weitere Innenbohrung (69, 30) zur Führung bzw. zur Aufnahme der Betätigungsstange (28) besitzen.

5. Auslösemagnet nach einem der vorangehenden Ansprüche, **dadurch gekennzeichnet,** daß eine Scheibe (62) zur Trennung des Spulenkörpers (24) von dem Dauermagneten (14) vorgesehen ist, wobei die Scheibe (62) auf dem Flanschteil (60) des Spulenkörpers (24) ruht, daß Mittel (32) zur Verbindung der Betätigungsstange (28) und des Ankers (12) vorgesehen sind und daß ein die Hauptwicklung (20) und die Hilfswicklung (18) umschließender teilweise wirksamer Abschirmzylinder (82) vorgesehen ist.

## Claims

1. A tripping magnet (10) for a circuit-breaker, with an armature (12) and an activating rod (28) as well as with a permanent magnet (14) for securing the armature (12) in the resting position against the action of a preloaded spring (26) prestressing the armature (12) into the tripping position and with a main winding (20) for influencing at least temporarily the magnetic field of the permanent magnet (14) such that the armature (12) may be transferred into the tripping position, as well as with a control device (22) for amplifying the magnetic flux holding the armature (12) in the resting position,
characterised in that a further auxiliary winding (18) arranged coaxially to the main winding (20) is provided, and in that the control device (22) serves to supply the auxiliary winding (18) for the purpose of an amplification of the effect of the permanent magnet (14) on the armature (12) and in that a voltage signal for the control device (22), generated inductively by the load current, is able to be drawn from the main winding (20) serving at the same time as the detecting coil for the load current of the circuit-breaker.

2. A tripping magnet according to claim 1, characterised in that the main winding (20) and the auxiliary winding (18) are arranged on a common coil body (24) which has a tubular wound core (56) provided with an internal thread (58) for limiting the winding space, whereby the wound core (56) projects over the shoulder part by the formation of a flange part (60).

3. A tripping magnet according to claim 1 or 2, characterised in that a pole head (38) is provided with an end plate (40) and a tubular part, whereby the pole head (38) has an inner bore (42) for guiding the armature (12) and an outer face (44) provided with a thread (46) for receiving in the tubular wound core (56) of the coil body (24), and in that a pole foot (64) is provided with an end plate (66) and a cylindrical attachment (68) with an outer threaded part (70) for securing in the internal thread (58) of the coil body (24).

4. A tripping magnet according to claim 3, characterised in that the pole foot (64) and the armature (12) have in each case an inner bore (34, 72) for receiving the preloaded spring (26) and the pole foot (64) and the armature (12) have, furthermore, in each case a further inner bore (69, 30) for guiding or for receiving the activating rod (28).

5. A tripping magnet according to one of the preceding claims, characterised in that a disc (62) is provided for separating the coil body (25) from the permanent magnet (14), whereby the disc (62) rests on the flange part (60) of the coil body (24), in that means (32) are provided for connecting the activating rod (28) and the armature (12) and in that a partially effective screen cylinder (82) is provided surrounding the main winding (20) and the auxiliary winding (18).

## Revendications

1. Aimant de déclenchement (10) pour un sectionneur de puissance, comportant une armature (12) et une tige d'actionnement (28) ainsi qu'un aimant permanent (14) servant à retenir fermement l'armature (12) dans la position de repos à l'encontre de l'action d'un ressort accumulateur (26) qui charge l'armature (12) dans la position de déclenchement, et un enroulement principal (20) servant à influer au moins temporairement sur le champ magnétique de l'aimant permanent (14) de sorte que l'armature (12) peut être amenée dans la position de déclenchement, ainsi qu'un dispositif de commande (22) servant à amplifier le flux magnétique maintenant l'armature (12) dans la position de repos,
caractérisé par le fait qu'il est prévu un second enroulement auxiliaire (18) disposé coaxialement par rapport à l'enroulement principal (20), et que le dispositif de commande (22) sert à alimenter l'enroulement auxiliaire (18) dans le sens d'une amplification de l'action de l'aimant permanent (14) sur l'armature (12), et qu'un signal de tension, produit inductivement par le courant de charge, pour le dispositif de commande (22) peut être tiré de l'enroulement principal (20) qui est utilisé simultanément comme bobine de détection pour le courant de charge de ce sectionneur.

2. Aimant de déclenchement suivant la revendication 1, caractérisé par le fait que l'enroulement principal (20) et l'enroulement auxiliaire (18) sont disposés sur un même corps de bobine (24) qui possède un noyau tubulaire de bobinage (56), pourvu d'un taraudage (58), ainsi que des parties formant épaulements (52,54) pour limiter l'espace de bobinage, le noyau de bobinage (56) faisant saillie au-delà d'une partie formant épaulement, en formant un élément de bride (60).

3. Aimant de déclenchement suivant la revendication 1 ou 2, caractérisé par le fait qu'il est prévu une tête polaire (38) possédant une plaque terminale (40) et un élément tubulaire, la tête polaire (38) possédant un perçage intérieur (42) pour guider l'armature (12) et une surface extérieure (44) pourvue d'un filetage (46) et destinée à être logée dans le noyau tubulaire d'enroulement (56) du corps de bobine (24), et qu'il est prévu un pied polaire (64) comportant une plaque terminale (66) et un embout cylindrique (68) possédant une partie extérieure filetée (70) permettant la fixation dans le taraudage (58) du corps de bobine (24).

4. Aimant de déclenchement suivant la revendication 3, caractérisé par le fait que le pied polaire (64) et l'armature (12) possèdent des perçages intérieurs respectifs (34,72) servant à recevoir le ressort à accumulateur (26), et que le pied polaire (64) et l'armature (12) possèdent en outre d'autres perçages intérieurs respectifs (62,30) servant à loger la tige d'actionnement (28).

5. Aimant de déclenchement suivant l'une des revendications précédentes, caractérisé par le fait qu'il est prévu un disque (62) servant à séparer le corps de bobine (24) de l'aimant permanent (14), le disque (62) reposant sur un élément de bride (60) du corps de bobine (24), qu'il est prévu des moyens (32) pour relier la tige d'actionnement (28) à l'armature (12), et qu'il est prévu un cylindre de blindage partiellement actif (82), qui entoure l'enroulement principal (20) et l'enroulement auxiliaire (18).
